# DEMANDE DE BREVET EUROPEEN

(11) **EP 1 724 081 A1**
(43) Date de publication de la demande: **22.11.2006**
(21) Numéro de dépôt: 06356056.9
(22) Date de dépôt: 16.05.2006
(51) Int. Cl.: B28B 11/08, B28B 11/18

(54) **Dispositif d'usinage d'éléments de construction**

(30) Priorité: 19.05.2005 FR 0505031
(71) Demandeur: Quadra 1, 74130 Contamine Sur Arve (FR)
(72) Inventeur: Ancrenaz, Daniel, 74130 Contamine Sur Arve (FR); Mugnier, Denis, 74520 Chenier (FR); Lemaire, Jean Marie, 7430 Bonneville (FR)
(74) Mandataire: Maureau, Philippe

(57) **Abrégé**

Dispositif d'usinage (6) d'éléments de construction (2) comprenant au moins un poste d'usinage (8) comportant au moins un outil d'usinage (9, 10) destiné à l'usinage d'au moins une face (3) d'un élément de construction (6), caractérisé en ce qu'il comprend des moyens de maintien en position (24) d'au moins un élément de construction (6) comportant au moins deux surfaces d'appui, sensiblement transversales au plan de l'au moins une face (3) à usiner, exerçant une contrainte en pression selon au moins une direction sensiblement parallèle au plan de l'au moins une face (3) à usiner, transmise par contact à l'élément de construction (2) sur au moins deux faces (4) n'étant pas destinées à être usinées.

## Description

La présente invention concerne un dispositif d'usinage d'éléments de construction.

Les éléments de construction de type bloc en béton aggloméré notamment peuvent, selon les modes de fabrication connus, présenter des irrégularités de hauteur selon une tolérance, qui, selon un exemple, peut être de l'ordre de plus ou moins 2 mm sur une longueur de 190 mm.

Il est nécessaire, lors de la réalisation d'une construction utilisant un empilement de rangées de tels éléments, non seulement pour assembler ces éléments, mais aussi pour compenser ces irrégularités, d'insérer entre chaque rangée d'éléments de construction une couche relativement importante de mortier.

Ces opérations impliquent toutefois un temps de construction plus important et une main d'oeuvre importante qui doit vérifier le bon alignement et la planéité des rangées d'éléments.

En conséquence, il est souhaitable de diminuer les tolérances sur la hauteur des éléments, pour permettre un assemblage avec un liant mince, diminuant les contraintes de vérification de la planéité des rangées d'éléments de construction, et permettant également une plus grande rapidité de réalisation, un coût inférieur et une meilleure qualité de la construction réalisée.

Des solutions ont été proposées pour réaliser un usinage d'une ou deux faces des éléments posés sur un support de bois ou de métal, l'usinage étant réalisé sur la face opposée au support.

Il a également été proposé d'utiliser comme support un convoyeur.

Il apparaît toutefois que les supports utilisés constituent une mauvaise référence, en particulier si des poussières ou des particules sont présentes sur le support.

Les tolérances obtenues ne sont donc diminuées que de façon limitée.

En outre, les dispositifs classique nécessite, afin d'obtenir une bonne finition des pièces usinées, de réaliser au moins un usinage d'ébauche puis, successivement, au moins un usinage de finition. Ce type d'usinage est ainsi complexe et coûteux.

En conséquence, la présente invention à donc pour but de fournir un dispositif d'usinage d'éléments de constructions permettant de diminuer de façon améliorée la tolérance sur la hauteur des ces éléments de construction et d'obtenir une bonne finition des pièces de manière simple.

A cet effet, la présente invention a pour objet un dispositif d'usinage d'éléments de construction comprenant au moins un poste d'usinage comportant au moins un outil d'usinage destiné à l'usinage d'au moins une face d'un élément de construction, des moyens de maintien en position d'au moins un élément de construction comportant au moins deux surfaces d'appui, sensiblement transversales au plan des faces à usiner, exerçant une contrainte en pression selon au moins une direction sensiblement parallèle aux plans des faces à usiner, transmise par contact à l'élément de construction sur au moins deux faces n'étant pas destinées à être usinées, caractérisé en ce que le dispositif d'usinage comporte des moyens de convoyage des éléments de construction, l'outil d'usinage étant disposé latéralement par rapport à l'axe de convoyage des éléments de construction, de manière inclinée par rapport à celui-ci, en convergeant dans le sens de convoyage.

Ces dispositions permettent de maintenir fermement l'élément pendant l'usinage, sans perturber la mesure de la hauteur de l'élément, réalisée perpendiculairement à l'au moins une face destinée à être usinée, car la face à usiner, ainsi que la face opposée, peuvent être dégagées des moyens de maintien en position.

Ces dispositifs permettent en outre de réaliser, avec une même paire d'outil, l'usinage d'ébauche et l'usinage de finition.

Selon une possibilité de l'invention, le dispositif d'usinage comporte au moins une paire d'outils d'usinage, destinés à l'usinage d'au moins deux faces d'un élément de construction, les outils d'usinage d'une même paire étant disposés en regard l'un de l'autre et latéralement par rapport à l'axe de convoyage des éléments de construction, de manière inclinée par rapport à celui-ci, en convergeant dans le sens de convoyage.

Préférentiellement, les outils d'usinage forment un angle avec l'axe de convoyage des éléments de construction, de manière à former une différence de cotes entre l'entrée et la sortie de l'outil inférieure à 10 mm, préférentiellement de l'ordre de 2 mm.

Avantageusement, le dispositif comporte un poste de chargement des éléments de construction sur les moyens de maintien en position, les moyens de convoyage étant destinés au convoyage des moyens de maintien en position et des éléments de construction, du poste de chargement au poste d'usinage.

Selon une possibilité, les moyens de maintien en position et les moyens de convoyage sont constitués par deux surfaces d'appui disposées en regard et se déplaçant dans la direction de convoyage de façon coordonnée sur au moins une partie de la trajectoire de convoyage.

Préférentiellement, le dispositif comporte une butée formant référence, décalée transversalement par rapport à l'axe de convoyage et destinée au positionnement des éléments de construction, notamment empilés, avant usinage.

Avantageusement, les surfaces d'appui comprennent un convoyeur à bande et/ou une courroie.

Selon une autre possibilité, les moyens de maintien en position comportent un support comprenant au moins un logement traversant destiné à recevoir au moins un élément et au moins une cale mobile par rapport au support constituant au moins l'une des surfaces d'appui.

Avantageusement, l'au moins un logement traversant comporte des cloisons intermédiaires mobiles délimitant des compartiments traversants dans lesquels les éléments de construction sont reçus.

Selon un mode réalisation, les surfaces d'appui présentent un écartement permettant de maintenir plusieurs éléments de construction en position de façon adjacente.

Selon un mode de réalisation, au moins un outil d'usinage comporte une surface d'usinage entraînée en rotation autour d'un axe.

Avantageusement, le dispositif comporte des moyens de réglage de la position des outils d'usinage, perpendiculairement au plan de l'au moins une face, destinée à être usinée, d'un élément de construction maintenu dans les moyens de maintien en position.

Selon un mode de réalisation, les moyens de réglage de la position des outil déterminent la position des outils en fonction de signaux d'au moins un capteur indiquant la taille et le positionnement des éléments de construction par rapport aux moyens de maintien en position.

Selon une première possibilité, le dispositif comporte un poste de déchargement situé à l'opposé du poste de chargement, par rapport au poste d'usinage dans la direction de convoyage.

Selon une autre possibilité, le poste de chargement est également un poste de déchargement, le mouvement de convoyage étant de type cycle carré, ou alternatif.

Avantageusement, les outils d'usinage peuvent s'écarter pour faciliter le retour des moyens de maintien en position et des éléments de construction vers le poste de chargement et de déchargement, après usinage.

De toute façon, l'invention sera bien comprise à l'aide de la description qui suit, en référence au dessin schématique annexé, représentant à titre d'exemples non limitatifs, plusieurs modes de réalisation d'un dispositif selon l'invention.
La figure 1 est une vue de côté d'un dispositif d'usinage selon un premier mode de réalisation, dans une première position d'utilisation.
La figure 2 est une vue en perspective d'un support mobile du dispositif de figure 1, a échelle agrandie.
La figure 3 est une vue de face du dispositif de figure 1.
La figure 4 est une vue de côté du dispositif de figure 1, dans une seconde position d'utilisation.
La figure 5 est une vue de côté du dispositif de figure 1, dans une troisième position d'utilisation.
La figure 6 est une vue de face d'un dispositif d'usinage selon un second mode de réalisation.
La figure 7 est une vue de côté du dispositif de figure 6.
La figure 8 est une vue de côté de la butée de positionnement des éléments de construction.
La figure 9 est une vue du dessus du dispositif selon l'invention, plus particulièrement du positionnement des outils d'usinage.

Les éléments de construction considérés sont notamment des blocs de construction parallélépipédiques 2 réalisés à partir de béton aggloméré par moulage.

Chaque élément 2 comprend deux faces sensiblement planes parallèles opposées 3, ainsi qu'une paroi latérale 4, dont la section peut être de formes variées.

Chaque élément 2 comprend de plus, de façon courante, une ou plusieurs alvéoles 5 traversantes ménagée de façon à déboucher sur les deux faces planes opposées 3, et destinée à alléger cet élément.

Selon un premier mode de réalisation, représenté sur les figures 1 à 5, un dispositif d'usinage 6 d'éléments de construction 2 selon l'invention comprend un bâti 7, sur lequel sont fixés, au niveau d'un poste d'usinage 8, un premier et un second outil d'usinage 9 et 10, les deux outils 9 et 10 étant situés en regard, au dessus et en dessous d'une trajectoire horizontale de convoyage C des éléments 2, chaque outil 9, 10 étant destiné respectivement à l'usinage d'une face plane 3 d'un élément 2, afin d'effectuer un usinage simultané de ces deux faces opposées 3.

La liaison entre les outils 9 et 10 et le bâti 7 est réalisée par l'intermédiaire d'un châssis 12 fixe par rapport au bâti 7 et comportant des tiges de guidage 13 horizontales.

Un moteur dédié, commandant un vérin 14, dont une partie fixe 15 est reliée au châssis 12 et la partie mobile 16 est reliée au corps 17 de l'outil, permet de définir la position relative verticale de l'outil 9, 10 et du bâti 7.

Le corps de l'outil 17 est solidaire de colonnes 18 présentant des rainures de guidage 19 dans lesquelles sont reçues les tiges de guidage 13 du châssis 12 pour un guidage en translation verticale.

Chaque corps d'outil 17 peut ainsi être déplacé en translation selon la direction verticale.

Chaque corps d'outil 17 comprend un moteur permettant d'entraîner un plateau 20 en rotation autour d'un axe vertical A sur lequel est fixé l'outil 9, 10, constitué par un disque d'usinage abrasif.

Sur le bâti 7 sont également fixés des moyens de guidage et de support pour le convoyage constitués par deux paires de rails 22, situées respectivement de part et d'autre de la direction de convoyage C, et parallèlement à celle-ci. Parallèlement aux rails, deux crémaillères fixes 23 sont également fixées au bâti 7.

Les éléments 2 sont convoyés selon la trajectoire C, de façon sensiblement rectiligne, au moyen d'un support mobile 24 constituant un moyen de maintien en position d'un ensemble d'éléments 2.

Ce support mobile 24 comprend un châssis 25 comportant deux côtés opposés sur chacun desquels sont disposés des moyens de support et de guidage 26.

Ces moyens de support et de guidage 26 sont constitués par deux paires de deux galets 26, mobiles en rotation par rapport au châssis 25, et destinés à être guidés dans les rails 22.

Le support mobile 24 comporte également des moyens d'entraînement constitués par deux moteurs 27 fixés sur le châssis 25 et entraînant respectivement deux pignons d'entraînement 28, situés sur les deux côtés opposés du châssis 25 en rotation par rapport au châssis 25 et destinés à coopérer avec les crémaillères fixes 23.

Le châssis 25 délimite un logement central rectangulaire traversant, divisé en deux demi logements rectangulaires 29 et 30 par une paroi fixe médiane 32, parallèle à la direction de convoyage C.

Chaque demi logement est divisé en compartiments 33, destinés chacun à accueillir un élément 2, par des cloisons de séparation 34, parallèles entre elles, perpendiculaires à la paroi médiane 32, et mobiles perpendiculairement à leur plan.

Deux premières cales 35 de pression transversales sont disposées sur les deux côtés des demi logements opposés à la paroi médiane 32, et mobiles par rapport au châssis 25 en translation perpendiculairement à la direction de convoyage C.

Ces deux premières cales 35, par leur déplacement vers l'intérieur du logement, permettent d'exercer, entre elles et la paroi médiane, une contrainte en pression dans une direction horizontale, perpendiculaire à la direction C de convoyage, sur des éléments 2 introduits dans les compartiments 34.

Le déplacement de chacune de ces deux premières cales 35 est assuré par un vérin 36 prenant appui sur le châssis 25. Le guidage en translation est assuré par deux colonnes tubulaires 37 solidaires du châssis 25, recevant deux tiges 38 solidaires de la cale et coaxiales aux colonnes 37.

Dans les deux premières cales 35 sont ménagées des lumières 39 permettant le passage des cloisons mobiles et leur mouvement.

Quatre secondes cales 40 de pression transversales sont disposées sur les deux côtés des demi logements perpendiculaires à la paroi médiane 32, et mobiles par rapport au châssis 25 en translation parallèlement à la direction de convoyage C.

Ces secondes cales 40, par leur déplacement vers l'intérieur, permettent d'exercer entre elles une contrainte en pression dans une direction horizontale, parallèle à la direction C de convoyage, sur des éléments 2 introduit dans les compartiments 34.

Le déplacement de chacune des secondes cales 40, comme pour les premières cales, est assuré par un vérin 42 prenant appui sur le châssis 25. Le guidage en translation de chaque seconde cale 40 est assuré par deux colonnes tubulaires 43 solidaires du châssis 25, recevant deux tiges 44 solidaires de la cale et coaxiales aux colonnes 43.

Les dimensions du support 24, pour la partie destinée à passer entre les outils 9, 10, doivent bien entendus être inférieures à l'écartement des outils et à la hauteur des éléments 2 maintenus par le support mobile.

Il est donc possible de maintenir en position dans les compartiments 44, des éléments 2, en exerçant sur les éléments une contrainte en pression dans une direction horizontale.

En disposant les éléments 2 dans les compartiments 34 avec leurs deux faces planes opposées 3 orientée horizontalement, ces deux faces sont dégagées pour permettre leur usinage par les outils 9 et 10.

Différentes étapes de l'usinage sont illustrées sur les figures 3 à 7. Dans une première étape, les éléments 2 sont amenés sur une planche 45, qui est positionnée en dessous d'un support mobile 24, guidé par les rails 22, au niveau d'un poste de chargement 46, situé en amont du poste d'usinage 8, dans le sens de convoyage C.

Les éléments 2 sont initialement posés sur la planche 45 par une de leur face plane 3 destinée à être usinée, les deux faces planes opposées 3 étant donc orientées horizontalement.

Les éléments 2 sont disposés de façon à ce que chacun d'entre eux puisse être positionné en regard d'un compartiment 34.

Les éléments 2 sont introduits dans les compartiments 34, en déplaçant la planche 45 vers le haut, les cales de pression 35, 40 étant dans une position ouverte et n'exerçant pas de pression afin de permettre une telle introduction.

Une première face plane 3 de l'élément est disposée au dessus du support, une seconde face plane en dessous.

Les premières cales 35 sont ensuite déplacées pour exercer une pression horizontale transversale sur les éléments 2.

Les secondes cales 40 sont ensuite déplacées pour exercer une pression horizontale longitudinale sur les éléments 2.

Dans cette position, les éléments 2 sont maintenus en position et la planche 45 peut être retirée, ainsi que représenté sur la figure 1.

Dans une seconde étape, représentée sur la figure 4, le support 24 se déplace vers le poste d'usinage 8, grâce à ses moyens d'entraînement. L'usinage est réalisé simultanément par les outils supérieurs et inférieurs 9 et 10, sur les deux faces planes 3 des éléments 2, les éléments étant maintenus en position dans le support 24, par une contrainte horizontale.

Cette disposition est particulièrement avantageuse pour permettre de contrôler la hauteur de l'élément 2 entre les deux faces planes 3.

Dans une troisième étape, le support quitte le poste d'usinage 8 et se déplace vers un poste de déchargement 47, situé après le poste d'usinage 8 selon la direction de convoyage C, comme représenté sur la figure 5.

De façon symétrique à ce qui est réalisé au chargement, un plateau 45 est approché en dessous du support 24, jusqu'au contact des faces planes 3 des éléments contenus dans ce support 24, puis la pression des cales 35, 40 est diminuée, celles-ci revenant en position ouverte.

Les éléments 2 sont alors portés par le plateau 45, qui peut ensuite être abaissé avec les éléments 2.

Comme il a été décrit ci-dessus, la position des outils d'usinage 9 et 10 est réglable verticalement.

Un dispositif de sécurité permet de contrôler que les produits entrant entre les outils sont d'une dimension acceptable par la machine et un capteur permettant l'asservissement des broches est situé en aval du poste d'usinage. L'asservissement est utilisé pour compenser l'usure des outils, les corrections se produisant dès que la valeur des blocs usinés dépasse une certaine fourchette de tolérance. Cette fourchette est plus étroite que la tolérance de la machine. Par exemple, suivant une réalisation préférée, une fourchette de tolérance de la machine est de l'ordre de +/- 0,3 mm, la fourchette de tolérance pour la correction des broches étant alors de +/- 0,1 mm.

Selon une variante non représentée, le poste de chargement est également un poste de déchargement, le convoyage étant de type cycle carré, ou alternatif, le support revenant donc au point de départ à la fin de l'usinage.

Dans ce cas, les outils d'usinage peuvent s'écarter pour faciliter le retour des moyens de maintien et des éléments de construction vers le poste de chargement et de déchargement, après usinage.

Selon une autre variante, le dispositif comporte un seul outil d'usinage et un marbre situé en regard de l'outil d'usinage, le marbre constituant une butée permettant de maintenir en position le bloc dans la direction perpendiculaire à la direction de convoyage et perpendiculaire au plan de l'outil. Cette disposition constitue une sécurité contre une projection de l'élément ou d'une partie de l'élément pendant l'usinage.

Selon un second mode de réalisation, représenté sur les figures 6 à 8, un dispositif d'usinage 48 d'éléments de construction 2 comprend un bâti 49, sur lequel sont fixés, au niveau d'un poste d'usinage 50, un premier et un second outil d'usinage 52 et 53, les deux outils 52, 53 étant situés en regard, de part et d'autre, latéralement, d'une trajectoire horizontale de convoyage C des éléments 2, chaque outil 52, 53 étant destiné respectivement à l'usinage d'une face plane 3 d'un élément 2, afin d'effectuer un usinage simultané de ces deux faces opposées 3.

La liaison entre les outils 52 et 53 et le bâti 49 est réalisée par l'intermédiaire d'un châssis 54 fixe par rapport au bâti 49 et comportant des colonnes de guidage 55 horizontales.

Un moteur dédié 56, commandant un vérin non représenté, dont une partie fixe est reliée au châssis et la partie mobile est reliée au corps de l'outil, permet de définir la position relative horizontale de l'outil 52, 53 et du bâti 49.

Le corps de l'outil 57 comporte des lumières de guidage dans lesquelles sont reçues les colonnes de guidage 55 du châssis 49 pour un guidage en translation horizontale.

Chaque corps d'outil 57 peut ainsi être déplacé en translation selon la direction horizontale.

Chaque corps d'outil 57 comprend un moteur ou des moyens de transmission permettant d'entraîner un plateau 58 en rotation autour d'un axe horizontal B sur lequel est fixé l'outil 52, 53, constitué par un disque d'usinage abrasif.

Les éléments 2 sont convoyés selon la trajectoire C, de façon sensiblement rectiligne, au moyen un convoyeur à bande inférieur 59, muni de supports d'appui 60 et de moyens de pression supérieurs comportant une courroie 62.

Le convoyeur à bande inférieur 59 et la courroie 60 constituent des moyens de maintien en position des éléments.

Plusieurs éléments de constructions sont maintenus en position de façon adjacente dans ces moyens de maintien en position, empilés les uns sur les autres par leur paroi latérale sur un support de maintien 60.

La courroie 62 est en appui sur le sommet de chaque empilement.

Les faces planes opposées 3 à usiner des éléments de construction 2 sont ainsi disposées dans un plan sensiblement vertical, dans le sens de convoyage C et dégagées pour être usinées par les outils 50, 52.

Il est à noter que chaque support 60 est de largeur inférieur à la largeur des éléments, et à l'écartement des outils.

L'entraînement des empilements d'éléments 2 est assuré par le déplacement du convoyeur 59 et de la courroie 62, de façon coordonnée.

L'entraînement de la courroie 62 peut être par exemple réalisé par des galets 63 qui imposent également une contrainte de pression.

L'entraînement du convoyeur 59 peut être réalisé par un engrenage approprié non représenté.

Le convoyeur 59 et la courroie 62 exercent entre eux une contrainte en pression dans une direction verticale, perpendiculaire à la direction C de convoyage, sur des éléments 2 des empilements, les maintenant ainsi en position.

Les étapes de l'usinage par le dispositif sont les suivantes.

Dans une première étape, les éléments 2 sont déposés, sur un support d'appui 60 du convoyeur, par exemple par un robot muni d'un bras manipulateur, sous forme d'empilements tels que représentés à la figure 7, au niveau d'un poste de chargement non représenté, situé en amont du poste d'usinage 50, dans le sens de convoyage C.

Au niveau de ce poste de chargement, la courroie 62 n'est pas présente ou est situé à une distance du convoyeur supérieure à la taille d'un empilement, pour permettre le chargement.

Dans une seconde étape, le support 60 se déplace vers le poste d'usinage 50, avec le mouvement du convoyeur 59, dont il est solidaire.

Avant d'arriver au niveau du poste d'usinage, la courroie 62 vient au contact avec la face supérieure de chaque empilement, le convoyeur 59 et la courroie 62 exerçant alors entre eux une contrainte en pression dans une direction verticale, perpendiculaire à la direction C de convoyage, sur des éléments 2 des empilements, les maintenant ainsi en position.

Dans une troisième étape, l'usinage est réalisé simultanément par les outils 52, 53 situés de part et d'autre de la direction de convoyage C, sur les deux faces planes 3 des éléments 2, les éléments étant maintenus en position entre le convoyeur 59 et la courroie 62, par une contrainte verticale.

Cette disposition est particulièrement avantageuse pour permettre de contrôler la largeur de l'élément 2 entre les deux faces planes 3.

Dans une quatrième étape, le support quitte le poste d'usinage 8 et se déplace vers un poste de déchargement, non représenté, situé après le poste d'usinage 8 selon la direction de convoyage C.

De façon symétrique à ce qui est réalisé dans la seconde étape, la courroie 62 s'éloigne de la face supérieure de chaque empilement, supprimant le maintien par une contrainte de pression verticale.

Dans une cinquième étape, le déchargement du support 60 peut être effectué, par exemple par un robot muni d'un bras manipulateur, au niveau d'un poste de déchargement non représenté.

Comme il a été décrit ci-dessus, la position horizontale des outils d'usinage 52 et 53 est réglable verticalement.

Selon une variante, des éléments de guidage latéraux sont disposés de part et d'autre de la direction de convoyage, avant et/ou après le poste d'usinage, afin d'assurer un maintien en position amélioré des empilements.

En amont de la zone d'usinage et de la zone de convoyage du dispositif selon la seconde forme de réalisation, est placé un système de taquage, représenté en figure 8 et comportant une butée verticale 64 ainsi que des éléments presseurs 65, exerçant chacun un effort presseur latéral, en direction de la butée.

Ce système de taquage permet, lorsque les éléments de construction 2 à usiner sont disposés en pile, de garantir la verticalité de celle-ci.

En effet, du fait des dépouilles pouvant apparaitre sur les éléments de construction 2, une pile non guidée par une butée risque de venir se positionner de manière aléatoire.

Un élément presseur 65 est disposé en regard de chaque élément de construction 2, permettent d'amener chaque élément 2 en contact avec la butée verticale de référence 64, garantissant un bon positionnement de la pile.

Les éléments de construction 2 ainsi positionnés sont alors manutentionnés par les éléments de convoyage, comme décrit précédemment, et amené dans la zone d'usinage.

Il est à noter que, pour des raisons de lisibilité des dessins, le système de taquage n'a pas été représenté sur les figures précédentes, relative au second mode de réalisation.

La figure 9 décrit plus précisément la zone d'usinage de chacun des deux modes de réalisation de l'invention, destinée en particulier au calibrage des éléments de constructions 2.

Les éléments de construction 2, pouvant par exemple être disposés en pile en ce qui concerne le second mode de réalisation de l'invention, sont amenés vers les outils d'usinage 9, 10, 52, 53 par les moyens de convoyage.

Les outils d'usinage sont disposés en regard l'un de l'autre, latéralement par rapport l'axe de convoyage 66, de manière inclinée par rapport à celui-ci, en convergeant dans le sens de convoyage 67. Plus précisément, les outils sont disposés selon un angle compris entre 0,01° ° et 0,23°, préférentiellement de l'ordre de 0,045° par rapport à l'axe de convoyage, de manière à définir une différence de cotes entre l'entrée et la sortie de l'outil comprise entre 0,5 mm et 10 mm, préférentiellement de l'ordre de 2 mm.

De cette manière, la distance entre les outils 9, 10, 52, 53 va en se resserrant, dans le sens de convoyage 67, de sorte qu'il soit possible de réaliser le calibrage par un usinage progressif.

Ce type de disposition permet d'éviter le calibrage à partir d'un usinage d'ébauche et d'un usinage de finition, en utilisant seulement une paire d'outils.

Il est à noter que l'usinage d'une seule face de l'élément de construction 2 peut également être réalisé. Dans ce cas, l'angle d'inclinaison sera défini entre la référence et l'outil.

Comme il va se soi, l'invention ne se limite pas aux formes de réalisation préférentielles décrites ci-dessus, à titre d'exemples non limitatif ; elle en embrasse au contraire toutes les variantes.

## Revendications

1. Dispositif d'usinage (6, 48) d'éléments de construction (2) comprenant au moins un poste d'usinage (8, 50) comportant au moins un outil d'usinage (9, 10, 52, 53) destinés à l'usinage d'au moins une face (3) d'un élément de construction (6), des moyens de maintien en position (24, 59, 60, 62) d'au moins un élément de construction (2) comportant au moins deux surfaces d'appui (35, 40, 60, 62), sensiblement transversales au plan des faces (3) à usiner, exerçant une contrainte en pression selon au moins une direction sensiblement parallèle aux plans des faces (3) à usiner, transmise par contact à l'élément de construction (2) sur au moins deux faces (4) n'étant pas destinées à être usinées, **caractérisé en ce que** le dispositif d'usinage comporte des moyens de convoyage des éléments de construction (6), l'outil d'usinage étant disposé latéralement par rapport à l'axe de convoyage des éléments de construction (2), de manière inclinée par rapport à celui-ci, en convergeant dans le sens de convoyage.

2. Dispositif selon la revendication 1, **caractérisé en ce qu'**il comporte au moins une paire d'outils d'usinage (9, 10, 52, 53), destinés à l'usinage d'au moins deux faces (3) d'un élément de construction (6), les outils d'usinage d'une même paire étant disposés en regard l'un de l'autre et latéralement par rapport à l'axe de convoyage des éléments de construction (2), de manière inclinée par rapport à celui-ci, en convergeant dans le sens de convoyage.

3. Dispositif selon l'une des revendication 1 et 2, **caractérisé en ce que** les outils d'usinage (9, 10, 52, 53) forment un angle avec l'axe de convoyage des éléments de construction (2), de manière à former une différence de cotes entre l'entrée et la sortie de l'outil comprise entre 0,5 mm et 10 mm, préférentiellement de l'ordre de 2 mm.

4. Dispositif (6, 48) selon l'une des revendications 1 à 3 **caractérisé en ce qu'**il comporte un poste de chargement (46) des éléments de construction (2) sur les moyens de maintien en position (24, 59, 60, 62), les moyens de convoyage (22, 60, 62) étant destinés au convoyage des moyens de maintien en position (24, 59, 60, 62) et des éléments de construction (2), du poste de chargement (46) au poste d'usinage (8, 50).

5. Dispositif (48) selon la revendication 4, **caractérisé en ce que** les moyens de maintien en position et les moyens de convoyage sont constitués par deux surfaces d'appui (59, 60, 62) disposées en regard et se déplaçant dans la direction de convoyage (C) de façon coordonnée sur au moins une partie de la trajectoire de convoyage.

6. Dispositif (48) selon l'une des revendications 4 et 5, **caractérisé en ce qu'**il comporte une butée formant référence, décalée transversalement par rapport à l'axe de convoyage et destinée au positionnement des éléments de construction, notamment empilés, avant usinage.

7. Dispositif (48) selon la revendication 6, **caractérisé en ce que** les surfaces d'appui comportent un convoyeur à bande (59) et/ou une courroie (62).

8. Dispositif (6) selon l'une des revendications 1 à 4, **caractérisé en ce que** les moyens de maintien en position comportent un support comprenant au moins un logement traversant (29, 30) destiné à recevoir au moins un élément (2) et au moins une cale mobile (35, 40) par rapport au support constituant au moins l'une des surfaces d'appui.

9. Dispositif (6) selon la revendication 8, **caractérisé en ce que** l'au moins un logement traversant (29, 30) comportent des cloisons intermédiaires mobiles (34) délimitant des compartiments (33) traversants dans lesquels les éléments de construction (2) sont reçus.

10. Dispositif (48) selon l'une des revendication 1 à 9, **caractérisé en ce que** les surfaces d'appui (59, 62) présentent un écartement permettant de maintenir plusieurs éléments de construction (2) en position de façon adjacente.

11. Dispositif (6,48) selon l'une des revendications 1 à 10, **caractérisé en ce qu'**au moins un outil d'usinage (9, 10, 52, 53) comporte une surface d'usinage entraînée en rotation autour d'un axe (A, B).

12. Dispositif (6, 48) selon l'une des revendications 1 à 11, **caractérisé en ce qu'**il comporte des moyens de réglage (14, 18, 19, 55, 56) de la position des outils d'usinage (9, 10, 52, 53), perpendiculairement au plan de l'au moins une face (3), destinée à être usinée, d'un élément de construction (2) maintenu dans les moyens de maintien en position (24, 59, 60, 62).

13. Dispositif (6, 48) selon la revendication 12, **caractérisé en ce que** les moyens de réglage de la position des outils (9, 10, 52, 53) déterminent la position des outils en fonction de signaux d'au moins un capteur indiquant la taille et le positionnement des éléments de construction (2) par rapport aux moyens de maintien en position (24, 59, 60, 62).

14. Dispositif (6, 48) selon l'une des revendications 4 à 13, **caractérisé en ce qu'**il comporte un poste de déchargement (47) situé à l'opposé du poste de chargement (46), par rapport au poste d'usinage (8, 50) dans la direction de convoyage (C).

15. Dispositif selon l'une des revendications 4 à 13, **caractérisé en ce que** le poste de chargement est également un poste de déchargement, le mouvement de convoyage étant de type cycle carré, ou alternatif.

16. Dispositif selon la revendication 15, **caractérisé en ce que** les outils d'usinage peuvent s'écarter pour faciliter le retour des moyens de maintien en position et des éléments de construction vers le poste de chargement et de déchargement, après usinage.
